# FASCICULE DE BREVET EUROPEEN

(11) **EP 0 549 780 B1**
(45) Date de publication et mention de la délivrance du brevet: **06.03.1996**
(21) Numéro de dépôt: 92916374.9
(22) Date de dépôt: 15.07.1992
(51) Int. Cl.: A45D 34/04

(54) **ENSEMBLE APPLICATEUR POUR COMPOSITION LIQUIDE, NOTAMMENT COSMETIQUE**
VORRICHTUNG ZUM AUFTRAGEN VON FLÜSSIGKEITEN, INSBESONDERE VON KOSMETISCHEN PRODUKTEN
APPLICATOR ASSEMBLY FOR LIQUID, PARTICULARLY COSMETIC, COMPOSITION

(30) Priorité: 19.07.1991 FR 9109149
(43) Date de publication de la demande: 07.07.1993
(73) Titulaire: L'OREAL, F-75008 Paris (FR)
(72) Inventeur: GUERET, Jean-Louis H., F-75018 Paris (FR)
(74) Mandataire: Peuscet, Jacques
(86) Numéro de dépôt international: FR9200680
(87) Numéro de publication internationale: WO9301734

(56) Documents cités:
- EP-A- 0 354 823
- EP-A- 0 379 692
- DE-A- 3 149 075
- FR-A- 1 076 477
- FR-A- 1 517 002
- FR-A- 2 470 737
- FR-A- 2 603 780
- GB-A- 2 094 235
- US-A- 2 691 184
- US-A- 3 115 270
- US-A- 3 951 157

## Description

La présente invention est relative à un ensemble applicateur pour produit liquide ou pâteux tel qu'un produit cosmétique ; elle concerne plus particulièrement mais non exclusivement les produits du type "eye liner" ou "mascara".

Un tel ensemble applicateur est notamment connu par le brevet français n° 2 603 780 dans lequel est décrit un flacon comportant un goulot, dont l'ouverture se rétrécit en direction du fond du flacon pour aboutir à un passage, dans lequel l'extrémité d'un pinceau applicateur vient pénétrer pour être imprégnée avec du produit cosmétique. Avec une pointe type "eye liner", donc très fine, le passage a un diamètre très réduit, dans lequel se produit un effet de capillarité suffisant pour que le flacon ne fuie pas, même lorsqu'il est mis tête en bas. Avec un produit de type "mascara", l'applicateur a nécessairement un plus gros diamètre et il en résulte que le diamètre du passage est au moins de l'ordre de 2 à 3,5 mm ; dans ce cas, le flacon fuit s'il est mis tête en bas, car il n'y a plus d'effet de capillarité.

La présente invention a pour but de supprimer cet inconvénient.

Pour atteindre ce but, on propose, selon l'invention, de disposer l'élément applicateur dans un étui, qui empêche le passage du produit vers l'extérieur ; cependant on ménage des orifices capillaires dans l'étui pour maintenir l'imprégnation par capillarité de l'élément applicateur. Le brevet US-A-3 951 157 avait déjà proposé, dans un ensemble analogue, de mettre en place un élément applicateur dans un étui à fentes, mais ces fentes non capillaires coopéraient avec un produit pulvérulent et n'auraient pu empêcher l'écoulement d'un produit liquide.

FR-A-1 517 002 concerne un flacon pour vernis à ongles comportant un récipient tubulaire recevant l'applicateur, ce récipient tubulaire communiquant avec l'intérieur du flacon par un trou de remplissage qui n'est pas un orifice capillaire.

FR-A-1 076 477 concerne un joint déformable d'étenchéité plus particulièrement destiné aux produits à base de solvants très volatiles, par exemple vernis à ongles, et ne fait pas intervenir d'orifice capillaire.

La présente invention a donc pour objet un ensemble applicateur pour produit liquide ou pâteux, tel qu'un produit cosmétique, comportant un flacon, qui délimite un réservoir pour le produit et qui est muni d'un goulot, et un capuchon amovible, susceptible de fermer le goulot du flacon, le capuchon portant intérieurement une tige au bout de laquelle est fixé un élément applicateur de sorte que, pour la position de fermeture du capuchon, l'élément applicateur pénètre dans le flacon et soit imprégné par le produit, un épaulement étant porté par le capuchon et destiné, dans la position de fermeture du capuchon, à prendre appui sur un siège solidaire du flacon, ledit siège comportant un orifice central permettant le passage dudit élément applicateur d'un côté à l'autre du siège, ledit flacon renfermant un étui, dont l'évidement intérieur est adapté à la forme extérieure de l'élément applicateur, ledit étui étant disposé de telle sorte que, dans la position de fermeture du capuchon, l'élément applicateur vienne s'y loger, ledit étui comportant dans sa paroi au moins une ouverture caractérisé par le fait que le produit conditionné dans ledit ensemble est un eye-liner ou un mascara et que l'épaulement est ménagé sur la tige, ledit siège étant de forme correspondante et lié audit étui, ladite au moins une ouverture prévue dans la paroi dudit étui étant une ouverture capillaire permettant au produit d'imprégner l'élément applicateur mais empêchant l'écoulement du produit, depuis le réservoir où il se trouve vers l'extérieur.

Ainsi la mise en place de l'élément applicateur ne conditionne plus, comme c'était le cas dans le brevet français 2 603 780, l'écoulement de fuite du produit, puisque le produit doit passer dans les ouvertures capillaires de l'étui; l'élément applicateur ne baigne plus directement dans le produit contenu dans le flacon, ce qui, au demeurant, évite la pollution du réservoir par l'élément applicateur, mais il s'imprègne du produit dans une sorte de mini réservoir auxiliaire constitué par l'étui, lequel étui est alimenté en produit par un passage capillaire qui lui est propre et qui est indépendant de la présence de l'élément applicateur. Ce seul fait assure déjà une certaine retenue du produit même lorsque le flacon est renversé ; toutefois l'ensemble applicateur est avantageusement réalisé avec un siège d'étanchéité aménagé dans le flacon et constitué d'un matériau élastique.

Selon un mode de réalisation préféré, la tige du capuchon de l'ensemble applicateur comporte un élément annulaire de claquage situé entre l'épaulement et le capuchon, en vis à vis d'un élément de claquage correspondant aménagé dans le flacon, l'encliquetage de l'un des éléments annulaires sur l'autre assurant le maintien du capuchon sur le flacon en position de fermeture avec établissement d'une pression entre l'épaulement de la tige et le siège d'étanchéité. L'utilisation d'une fermeture à encliquetage permet d'éviter une fermeture à pas de vis, qui implique l'adoption d'un diamètre externe important pour l'ensemble applicateur. De la sorte, le conditionnement selon l'invention peut être plus esthétique.

Avantageusement, le goulot et le capuchon de l'ensemble applicateur comportent annulairement des formes ondulées correspondantes pour qu'une rotation relative du capuchon par rapport au flacon entraîne un déplacement axial progressif de l'un par rapport à l'autre et suffisant pour provoquer le désencliquetage des éléments de claquage de la tige et du flacon. Ainsi, pour éviter une ouverture trop brutale, un système du type décrit, par exemple, dans le brevet français 2 470 737, permet une ouverture progressive de sorte que la séparation du capuchon par rapport au goulot s'effectue sans secousse brutale, même si l'encliquetage est très dur pour assurer un appui énergique de l'épaulement de la tige sur son siège d'étanchéité.

Il est clair que la section droite de la (ou des) ouverture(s) capillaire(s) de l'étui sera d'autant plus grande que le produit est plus visqueux; on prévoit, de préférence, des ouvertures capillaires ayant chacune une section droite comprise entre 0,1 et 25 mm2 ; avantageusement, la paroi extérieure de l'étui est munie pour l'une au moins des ouvertures capillaires, d'une rainure capillaire aboutissant dans ladite ouverture capillaire, la rainure étant, par exemple, pratiquée dans le plan axial de l'étui. Selon une autre possibilité, la rainure peut se présenter sous forme annulaire selon un plan perpendiculaire à l'axe de l'étui. La rainure peut être notamment délimitée par deux bordures, qui convergent vers l'ouverture capillaire dans toute l'épaisseur de la paroi de l'étui. Ces rainures facilitent l'alimentation en produit des ouvertures capillaires et constituent des réserves pour l'imprégnation de l'élément applicateur.

Lorsque l'élément applicateur a une forme généralement cylindrique, on peut prévoir, pour un bon essorage de l'élément applicateur, que l'orifice du siège ait une section légèrement inférieure à celle de l'élément applicateur.

Selon un mode de réalisation préféré, l'élément de claquage, aménagé dans le flacon pour maintenir le capuchon en position de fermeture, est formé sur une entretoise, qui elle-même supporte un embout dont une extrémité forme l'étui, ledit embout portant un alésage axial où est aménagé le siège d'étanchéité.

Selon une variante, le siège d'étanchéité aménagé dans le flacon est constitué d'un matériau élastique. On peut aussi prévoir que l'entretoise soit réalisée en matériau élastique, notamment pour que l'encliquetage du capuchon sur le goulot assure une force d'appui maintenue élastiquement de l'épaulement de la tige sur son siège.

Toutes sortes d'éléments applicateurs sont prévus, notamment brosse ou feutre, plume, mousse, éventuellement floqué.

La présente invention a également pour objet un ensemble applicateur pour produit liquide ou pâteux, tel qu'un produit cosmétique, comportant un flacon, qui délimite un réservoir pour le produit et qui est muni d'un goulot, et un capuchon amovible, susceptible de fermer le goulot du flacon, le capuchon portant intérieurement une tige au bout de laquelle est fixé un élément applicateur de sorte que, pour la position de fermeture du capuchon, l'élément applicateur pénètre dans le flacon et soit imprégné par le produit, un épaulement étant porté par le capuchon et destiné, dans la position de fermeture du capuchon, à prendre appui sur un siège, solidaire du flacon, ledit siège comportant un orifice central permettant le passage dudit élément applicateur d'un côté à l'autre du siège, ledit flacon renfermant un étui, dont l'évidement intérieur est adapté à la forme extérieure de l'élément applicateur, ledit étui étant disposé de telle sorte que, dans la position de fermeture du capuchon, l'élément applicateur vienne s'y loger, ledit étui comportant dans sa paroi au moins une ouverture caractérisé par le fait que le produit conditionné dans ledit ensemble est un eye-liner ou un mascara et que l'épaulement est ménagé sur la tige, ledit siège étant de forme correspondante et lié audit étui, ladite au moins une ouverture prévue dans la paroi dudit étui étant une ouverture capillaire permettant au produit d'imprégner l'élément applicateur mais empêchant l'écoulement du produit, depuis le réservoir où il se trouve vers l'extérieur.

Dans un mode préféré de réalisation de l'ensemble pour applicateur pour eye-liner ou mascara ci-dessus défini, la paroi extérieure de l'étui est munie, pour l'une au moins des ouvertures capillaires, d'une rainure capillaire aboutissant dans ladite ouverture capillaire.

La présente invention sera mieux comprise avec la description de deux exemples de réalisation purement illustratifs et non limitatifs, représentés sur le dessin annexé.

Sur ce dessin :
- la figure 1 représente, en coupe axiale, un ensemble applicateur selon une première variante de l'invention ;
- la figure 2 représente, en détail, le système d'ouverture à ondulations de l'applicateur de la figure 1 ;
- la figure 3 représente, en coupe axiale, un ensemble applicateur selon une deuxième variante de l'invention ;
- la figure 4 représente, en perspective, le système d'ouverture à ondulations de cette deuxième variante ;
- la figure 5 représente en détail une variante de l'embout de l'ensemble applicateur de la figure 3.
- la figure 6 représente la modification d'un détail de la figure 1.

Sur la figure 1, on a représenté un ensemble applicateur 1 en position fermée comportant un flacon 3 muni d'un goulot 4 et un capuchon 5 pour fermer le goulot. Le flacon 3 constitue un réservoir pour le produit 2, par exemple un mascara, que l'on veut distribuer avec ledit ensemble applicateur.

Le capuchon porte, solidaire avec lui, une tige 7 au bout de laquelle est fixé un élément applicateur 6 qui, dans le cas de la figure 1, est une brosse munie de poils très serrés ; mais ce pourrait tout aussi bien être un feutre, une plume, ou une mousse, floqué ou non, ou tout autre élément convenable pour l'application du produit 2 ; la forme représentée est sensiblement cylindrique mais un élément applicateur légèrement conique pointe en bas pourrait être utilisé.

L'élément applicateur 6 est logé dans un étui 10 solidaire du flacon 3 ; la forme intérieure de l'étui 10 est adaptée à la forme extérieure de l'élément applicateur 6 de telle sorte que celui-ci s'imprègne du produit 2, lequel produit pénètre dans l'étui par au moins une ouverture capillaire ; deux variantes d'ouvertures capillaires sont représentées à savoir :
- une ouverture 11 circulaire avec un diamètre adéquat en fonction de la viscosité du produit ;
- une ouverture 12 rectangulaire reliée à une rainure 13 aménagée longitudinalement sur la surface extérieure de l'étui 10, la rainure 13 ayant, dans un plan axial de l'étui 10, une forme triangulaire dont un sommet est occupé par l'ouverture 12.

Il est clair que, dans un même ensemble on préfèrera, s'il y a plusieurs ouvertures capillaires, qu'elles aient toutes la même conformation, la représentation des deux types d'ouverture sur la même figure 1 n'étant destinée qu'à illustrer deux réalisations possibles des ouvertures.

Dans les deux cas, en fonction de la viscosité du produit, celui-ci vient constituer au niveau de l'ouverture 11, 12, une réserve capillaire de produit prêt à imprégner l'élément applicateur 6 ; la rainure 13 permet de faciliter l'accès du produit à l'ouverture 12 et de constituer une réserve d'alimentation.

Pour homogénéiser le produit, et/ou casser sa thixotropie par agitation, une bille 40 peut être mise dans le réservoir du flacon 3.

Du fait que le produit 2 ne peut sortir du flacon que par les ouvertures capillaires 11,12, l'ensemble applicateur est déjà relativement étanche tant en position ouverte qu'en position fermée ; il est toutefois préférable de le munir d'un système d'étanchéité agissant en position fermée tel que celui représenté et réalisé par la coopération d'un épaulement annulaire tronconique 8 aménagé sur la tige 7 avec un siège tronconique 9 de forme correspondante aménagé sur une pièce entretoise 30 insérée dans le flacon. L'étui 10 constitue l'une des extrémités d'un embout 14, qui est retenu mécaniquement par son autre extrémité sur l'entretoise 30. La force d'appui nécessaire à ce système d'étanchéité est obtenue par un cordon de claquage 15 prévu sur la tige 7 pour prendre appui sur un épaulement 17 aménagé dans le goulot du flacon 3.

Dans l'embout 14, il est prévu un étranglement 50, qui permet d'essorer ladite brosse lorsque l'usager va s'en servir en l'enlevant du flacon 3 ; ainsi un éventuel excès de produit 2 est enlevé du fait que le diamètre de l'orifice 50 est légèrement inférieur au diamètre extérieur de la brosse 6.

La présence du cordon de claquage 15 et de l'épaulement 17 produit un effet d'encliquetage tant à la fermeture, ce qui est souhaité pour l'étanchéité, qu'à l'ouverture ce qui peut être néfaste en provoquant, par exemple, un éventuel risque de projection de gouttes du produit. Pour éviter cela, il est prévu, d'une part, une certaine souplesse dans le mode de fixation de l'embout 14 dans le flacon 3, d'autre part, un système d'ouverture comportant des ondulations du type décrit dans le brevet français 2 470 737.

La souplesse souhaitée est réalisée au moyen de l'embout 14 qui constitue, d'une part, le siège d'étanchéité 9 et, d'autre part, l'étui 10 mais ceci n'est pas une obligation ; cette pièce unique est réalisée en un matériau élastique. Le matériau élastique, apte à fournir la souplesse souhaitée, peut être, par exemple, un caoutchouc naturel, un polyuréthane, un élastomère thermoplastique, un caoutchouc de nitrile ou de silicone, ou encore un polyéthylène.

Un système d'ouverture facile, et donc progressive, est réalisable au moyen de formes ondulées 16 correspondantes disposées en vis à vis sur le goulot du flacon 3 et sur le capuchon 5, de sorte qu'en tournant légèrement le capuchon 5 autour de son axe, une force axiale suffisante est exercée pour désencliqueter le cordon de claquage 15 par rapport à l'épaulement 17. Dans cette variante, les ondulations 16 sont internes à l'ensemble applicateur de telle sorte qu'elles n'apparaissent pas vu de l'extérieur.

La figure 2 permet de bien visualiser le système d'ouverture à ondulations. En position de fermeture du capuchon, les ondulations s'interpénètrent comme des engrenages ; pour l'ouverture, en donnant au capuchon 5 un mouvement de rotation, comme s'il était vissé, le glissement des ondulations l'une sur l'autre provoque un déplacement axial du capuchon 5 par rapport au flacon 3, puisque la force résultant du couple exercé dans le sens rotatif se décompose, par réaction, en deux composantes dont l'une est axiale et provoque l'ascension du capuchon 5 et de son élément applicateur 6 associé.

La figure 3 est une variante assez similaire à celle de la figure 1 ; les éléments semblables ont les mêmes repères incrémentés de 300. Le flacon 303 est muni d'un goulot 304 ; le capuchon 305 est muni d'un élément applicateur 306 porté par une tige 307. Dans le goulot 304, on a mis en place une entretoise 330 dont la bordure supérieure est accrochée sur le bord libre du goulot et dont la partie inférieure supporte un embout 314, la partie inférieure dudit embout constituant un étui 310 où vient se loger l'élément applicateur 306. L'élément applicateur 306 est constitué en mousse et a une forme légèrement conique ; c'est pourquoi l'étui 310 a aussi une surface interne 325 légèrement conique dans le but d'obtenir une bonne imprégnation par le produit 302. Le produit 302 pénètre dans l'étui 310 par deux ouvertures capillaires 311,312, lesquelles sont ici représentées à l'identique avec une section circulaire.

Dans la réalisation conforme à la figure 3, il se produit un pistonnage lors de la mise en place et lors de l'extraction de l'applicateur 306. Lors de l'extraction, ce pistonnage crée une dépression, d'où il résulte une amélioration du passage du liquide vers l'applicateur juste au moment de son extraction.

Le même résultat peut être obtenu avec la réalisation de la figure 1 si l'on met en place sur la partie cylindrique disposée entre le cordon 15 et la portée conique 8 un bourrelet b (voir figure 6) venant s'appuyer contre les parois cylindriques de l'élément 14. Pour éviter un pistonnage trop important, ce bourrelet peut être interrompu par des échancrures e de façon à créer une fuite mais, néanmoins, à l'extraction de l'applicateur, il se créera une légère dépression.

Dans la variante de la figure 3, il n'y a pas de dispositif d'essorage, lequel serait inefficace compte tenu de la conicité de l'élément applicateur 306. La tige 307 comporte une portée tronconique 308, qui vient prendre appui sur un siège tronconique 309 agencé pour que l'ensemble constitue un système d'étanchéité similaire à celui de la figure 1 sous les repères 8 et 9. Le siège 309 est ménagé dans l'alésage axial de l'embout 314. L'élément d'encliquetage est réalisé par la coopération d'un épaulement 317 de l'entretoise 330 avec un épaulement 315 de la tige 307. Dans cette variante, l'entretoise 330 est beaucoup plus allongée et moins épaisse que celle de la figure 1, elle est réalisée en matériau élastique ; à l'encliquetage, la tige 307 est poussée élastiquement vers le siège tronconique 309, ce qui assure une bonne étanchéité par l'appui (siège 309/portée 308). Le système d'ouverture du flacon comporte des ondulations annulaires 316 pratiquées sur le goulot 304 et le capuchon 305 ; ces ondulations sont imbriquées l'une dans l'autre comme pour la réalisation de la figure 1 mais elles sont ici réalisées extérieurement, à la surface du flacon 303, de sorte que les ondulations 316 sont visibles de l'extérieur. Sur la figure 4, cette visibilité extérieure est bien montrée grace à une vue en perspective. Le mode d'action des ondulations 316 est exactement le même que dans le cas des figures 1 et 2.

La figure 5 représente, en coupe axiale, un embout 514 convenable pour un élément applicateur légèrement conique (non représenté). L'étui 510 comporte dans cet exemple quatre ouvertures capillaires 512, (dont trois sont visibles sur la figure 5) de section rectangulaire, auxquelles aboutissent quatre rainures 513, pour amener le produit jusqu'à la zone d'imprégnation. La forme intérieure 525 de l'étui 510 a une conicité correspondant à celle de l'élément applicateur. On a désigné par 509 le siège tronconique qui assure l'étanchéité par coopération avec une portée de même nature de l'élément applicateur. Cet embout 514 peut être réalisé en matière élastique et il est destiné à être implanté dans un flacon de la même façon que l'embout 314 pour la variante de la figure 3.

## Revendications

1. Ensemble applicateur (1) pour produit (2) liquide ou pâteux, tel qu'un produit cosmétique, comportant un flacon (3, 303), qui délimite un réservoir pour le produit (2) et qui est muni d'un goulot (4, 304), et un capuchon amovible (5, 305), susceptible de fermer le goulot du flacon, le capuchon portant intérieurement une tige (7, 307) au bout de laquelle est fixé un élément applicateur (6, 306) de sorte que, pour la position de fermeture du capuchon, l'élément applicateur (6, 306) pénètre dans le flacon et soit imprégné par le produit (2), un épaulement (8, 308) annulaire étant porté par le capuchon et destiné, dans la position de fermeture du capuchon, à prendre appui sur un siège (9, 309, 509) solidaire du flacon, ledit siège (9, 309, 509) comportant un orifice central (50) permettant le passage dudit élément applicateur d'un côté à l'autre du siège, ledit flacon renfermant un étui (10, 310), dont l'évidement intérieur (25, 325) est adapté à la forme extérieure de l'élément applicateur (6, 306), ledit étui (10, 310) étant disposé de telle sorte que, dans la position de fermeture du capuchon, l'élément applicateur (6, 306) vienne s'y loger, ledit étui (10, 310) comportant dans sa paroi au moins une ouverture (11, 12 ; 311, 312), caractérisé par le fait que l'épaulement (8, 308) est ménagé sur la tige (7, 307), ledit siège (9, 309, 509) étant de forme correspondante et lié audit étui (10, 310), ladite au moins une ouverture (11, 12 ; 311, 312) prévue dans la paroi dudit étui (10, 310) étant une ouverture capillaire permettant au produit d'imprégner l'élément applicateur (6, 306) mais empêchant l'écoulement du produit (2, 302), depuis le réservoir où il se trouve vers l'extérieur.

2. Ensemble applicateur selon la revendication 1, caractérisé par le fait que la tige (7, 307) comporte un élément annulaire de claquage (15, 315) situé entre l'épaulement (8, 308) et le capuchon (5, 305), en vis à vis d'un élément de claquage (17, 317) correspondant aménagé dans le flacon (3, 303), l'encliquetage de l'un des éléments annulaires sur l'autre assurant le maintien du capuchon (5, 305) sur le flacon en position fermée avec établissement d'une pression entre l'épaulement (8, 308) de la tige et le siège d'étanchéité (9, 309).

3. Ensemble applicateur selon la revendication 2, caractérisé par le fait que le goulot (4, 304) et le capuchon (5, 305) comportent annulairement des formes ondulées correspondantes (16, 316) pour qu'une rotation relative du capuchon par rapport au flacon entraîne un déplacement axial progressif de l'un par rapport à l'autre suffisant pour provoquer le désencliquetage des éléments de claquage (15,17;315,317) de la tige (7,307) et du flacon (3,303).

4. Ensemble applicateur selon l'une des revendications 1 à 3, caractérisé par le fait que la section droite de la (ou des) ouverture(s) capillaire(s) est d'autant plus grande que le produit est plus visqueux.

5. Ensemble applicateur selon la revendication 4, caractérisé par le fait que chaque ouverture capillaire a une section droite comprise entre 0,1 et 25 mm2.

6. Ensemble applicateur selon l'une des revendications 1 à 5, caractérisé par le fait que la paroi extérieure de l'étui est munie, pour l'une au moins des ouvertures capillaires (12, 512), d'une rainure capillaire (13, 513) aboutissant dans ladite ouverture capillaire.

7. Ensemble applicateur selon la revendication 6, caractérisé par le fait que la rainure (13,513) est pratiquée dans un plan axial de l'étui (10,310).

8. Ensemble applicateur selon la revendication 6, caractérisé par le fait que la rainure est pratiquée, sous forme annulaire, selon un plan perpendiculaire à l'axe de l'étui.

9. Ensemble applicateur selon l'une des revendications 7 ou 8, caractérisé par le fait que, dans le plan axial, la rainure (13,513) est délimitée par deux bordures, qui convergent vers l'ouverture capillaire dans toute l'épaisseur de la paroi de l'étui (10,510).

10. Ensemble applicateur selon l'une des revendications 1 à 9, caractérisé par le fait que l'élément applicateur est sensiblement cylindrique et que l'orifice (50) du siège (9) a une section légèrement inférieure à celle de l'élément applicateur (6).

11. Ensemble applicateur selon la revendication 2, caractérisé par le fait que l'élément de claquage (17,317) aménagé dans le flacon (3,303) pour maintenir le capuchon en position de fermeture, est formé sur une entretoise (30,330), qui elle-même supporte un embout (14,314,514), dont une extrémité forme l'étui (10,310), ledit embout portant un alésage axial où est ménagé le siège d'étanchéité (9,309,509).

12. Ensemble applicateur selon l'une des revendications 1 à 11, caractérisé par le fait que le siège d'étanchéité (9,509) aménagé dans le flacon est constitué d'un matériau élastique.

13. Ensemble applicateur selon la revendication 11, caractérisé par le fait que l'entretoise (330) est réalisée en matériau élastique.

14. Ensemble applicateur selon l'une des revendications 1 à 13, caractérisé par le fait que l'élément applicateur (6,306) est une brosse ou un feutre, une plume, une mousse, éventuellement floqué.

15. Ensemble applicateur (1) pour produit (2) liquide ou pâteux, tel qu'un produit cosmétique, comportant un flacon (3, 303), qui délimite un réservoir pour le produit (2) et qui est muni d'un goulot (4, 304), et un capuchon amovible (5, 305), susceptible de fermer le goulot du flacon, le capuchon portant intérieurement une tige (7, 307) au bout de laquelle est fixé un élément applicateur (6, 306) de sorte que, pour la position de fermeture du capuchon, l'élément applicateur (6, 306) pénètre dans le flacon et soit imprégné par le produit (2), un épaulement (8, 308) étant porté par le capuchon et destiné, dans la position de fermeture du capuchon, à prendre appui sur un siège (9, 309, 509) solidaire du flacon, ledit siège (9, 309, 509) comportant un orifice central (50) permettant le passage dudit élément applicateur d'un côté à l'autre du siège, ledit flacon renfermant un étui (10, 310), dont l'évidement intérieur (25, 325) est adapté à la forme extérieure de l'élément applicateur (6, 306), ledit étui (10, 310) étant disposé de telle sorte que, dans la position de fermeture du capuchon, l'élément applicateur (6, 306) vienne s'y loger, ledit étui (10, 310) comportant dans sa paroi au moins une ouverture (11, 12 ; 311, 312) caractérisé par le fait que le produit (2) conditionné dans ledit ensemble est un eye-liner ou un mascara et que l' épaulement (8, 308) est ménagé sur la tige (7, 307), ledit siège (9, 309, 509) étant de forme correspondante et lié audit étui (10, 310), ladite au moins une ouverture (11, 12 ; 311, 312) prévue dans la paroi dudit étui (10, 310) étant une ouverture capillaire permettant au produit d' imprégner l'élément applicateur (6, 306) mais empêchant l'écoulement du produit (2, 302), depuis le réservoir où il se trouve vers l'extérieur.

16. Ensemble applicateur selon la revendication 15, caractérisé par le fait que la paroi extérieure de l'étui est munie, pour l'une au moins des ouvertures capillaires (12, 512), d'une rainure capillaire (13, 513) aboutissant dans ladite ouverture capillaire.

17. Ensemble applicateur selon l'une des revendications 1 à 16, caractérisé par le fait que l'étui (10, 310), d'une part, et la tige (7, 307) et son élément applicateur (6, 306), d'autre part, sont conformés pour créer un pistonage lors de la mise en place et de l'extraction de l'élément applicateur.

## Claims

1. Applicator assembly (1) for a liquid or pasty product (2) such as a cosmetic product, including a bottle (3, 303) which delimits a reservoir for the product (2) and which is equipped with a neck (4, 304) and a removable cap (5, 305) capable of closing off the neck of the bottle; the cap carrying, on the inside, a wand (7, 307) at the end of which an applicator element (6, 306) is fastened so that, in the closure position of the cap, the applicator element (6, 306) penetrates into the bottle and is impregnated with the product (2); an annular shoulder (8, 308) being carried by the cap and intended, in the closure position of the cap, to bear on a seat (9, 309, 509) integral with the bottle, the said seat (9, 309, 509) including a central orifice (50) permitting the passage of the said applicator element from one side to the other of the seat; the said bottle enclosing a case (10, 310) the inner recess (25, 325) of which is adapted to the outer form of the applicator element (6, 306); the said case (10, 310) being arranged such that, in the closure position of the cap, the applicator element (6, 306) is accommodated therein; the said case (10, 310) including in its wall at least one opening (11, 12; 311, 312); characterized in that the shoulder (8, 308) is provided on the wand (7, 307), the said seat (9, 309, 509) having a corresponding form and being linked to the said case (10, 310), the said at least one opening (11, 12; 311, 312) provided in the wall of the said case (10, 310) being a capillary opening enabling the product to impregnate the applicator element (6, 306) but preventing flowing of the product (2, 302) from the reservoir where it is located towards the outside.

2. Applicator assembly according to Claim 1, characterized in that the wand (7, 307) includes an annular snap-fit element (15, 315) located between the shoulder (8, 308) and the cap (5, 305), opposite a corresponding snap-fit element (17, 317) provided in the bottle (3, 303), the snap-fitting of one of these annular elements over the other holding the cap (5, 305) on the bottle in the closed position, establishing a pressure between the shoulder (8, 308) of the wand and the sealing seat (9, 309).

3. Applicator assembly according to Claim 2, characterized in that the neck (4, 304) and the cap (5, 305) include, annularly, corresponding undulating forms (16, 316) so that a relative rotation of the cap with respect to the bottle gives rise to a progressive axial displacement of one with respect to the other which is sufficient to give rise to separation of the snap-fit elements (15, 17; 315, 317) of the wand (7, 307) and of the bottle (3, 303).

4. Applicator assembly according to one of Claims 1 to 3, characterized in that the cross section of the capillary opening (or openings) is larger the more viscous the product.

5. Applicator assembly according to Claim 4, characterized in that each capillary opening has a cross section of between 0.1 and 25 mm².

6. Applicator assembly according to one of Claims 1 to 5, characterized in that the outer wall of the case is equipped, in the case of one at least of the capillary openings (12, 512), with a capillary groove (13, 513) which ends at the said capillary opening.

7. Applicator assembly according to Claim 6, characterized in that the groove (13, 513) is made in an axial plane of the case (10, 310).

8. Applicator assembly according to Claim 6, characterized in that the groove is made, in annular form, in a plane perpendicular to the axis of the case.

9. Applicator assembly according to one of Claims 7 and 8, characterized in that, in the axial plane, the groove (13, 513) is delimited by two borders which converge towards the capillary opening in the entire thickness of the wall of the case (10, 510).

10. Applicator assembly according to one of Claims 1 to 9, characterized in that the applicator element is substantially cylindrical, and in that the orifice (50) of the seat (9) has a cross section which is slightly smaller than that of the applicator element (6).

11. Applicator assembly according to Claim 2, characterized in that the snap-fit element (17, 317) made in the bottle (3, 303), to hold the cap in the closure position, is formed on a spacer (30, 330) which itself supports an end piece (14, 314, 514) one end of which forms the case (10, 310), the said end piece carrying an axial bore where the sealing seat (9, 309, 509) is provided.

12. Applicator assembly according to one of Claims 1 to 11, characterized in that the sealing seat (9, 509) made in the bottle consists of an elastic material.

13. Applicator assembly according to Claim 11, characterized in that the spacer (330) is produced from elastic material.

14. Applicator assembly according to one of Claims 1 to 13, characterized in that the applicator element (6, 306) is a brush or felt, a pen, foam, or possibly is flocked.

15. Applicator assembly (1) for a liquid or pasty product (2) such as a cosmetic product, including a bottle (3, 303) which delimits a reservoir for the product (2) and which is equipped with a neck (4, 304); and a removable cap (5, 305) capable of closing off the neck of the bottle; the cap carrying, on the inside, a wand (7, 307) at the end of which an applicator element (6, 306) is fastened so that, in the closure position of the cap, the applicator element (6, 306) penetrates into the bottle and is impregnated with the product (2); a shoulder (8, 308) being carried by the cap and intended, in the closure position of the cap, to bear on a seat (9, 309, 509), integral with the bottle; the said seat (9, 309, 509) including a central orifice (50) permitting the passage of the said applicator element from one side to the other of the seat; the said bottle enclosing a case (10, 310) the inner recess (25, 325) of which is adapted to the outer form of the applicator element (6, 306); the said case (10, 310) being arranged such that, in the closure position of the cap, the applicator element (6, 306) is accommodated therein, the said case (10, 310) including, in its wall, at least one opening (11, 12; 311, 312); characterized in that the product (2) packaged in the said assembly is an eyeliner or a mascara; and in that the shoulder (8, 308) is provided on the wand (7, 307), the said seat (9, 309, 509) having a corresponding form and being linked to the said case (10, 310); the said at least one opening (11, 12; 311, 312) provided in the wall of the said case (10, 310) being a capillary opening enabling the product to impregnate the applicator element (6, 306) but preventing flowing of the product (2, 302) from the reservoir where it is located towards the outside.

16. Applicator assembly according to Claim 15, characterized in that the outer wall of the case is equipped, in the case of one at least of the capillary openings (12, 512), with a capillary groove (13, 513) ending in the said capillary opening.

17. Applicator assembly according to one of Claims 1 to 16, characterized in that the case (10, 310) on the one hand, and the wand (7, 307) and its applicator element on the other hand, are shaped in order to create a piston effect when the applicator element is put in position and removed.

## Patentansprüche

1. Vorrichtung (1) zum Auftragen eines flüssigen oder pastösen Produktes (2), wie zum Beispiel eines kosmetischen Produktes, welche einen Flakon (3,303), der einen Behälter für das Produkt (2) darstellt und der mit einem Hals (4,304) versehen ist, und eine abnehmbare Kappe (5,305) aufweist, die den Hals des Flakons verschließen kann, wobei die Kappe im Inneren einen Schaft (7,307) trägt, an dessen Ende ein Auftragselement (6,306) so befestigt ist, daß das Auftragselement (6,306) in der Verschlußposition der Kappe in den Flakon eindringt und mit dem Produkt (2) getränkt wird, wobei eine ringförmige Schulter (8,308) von der Kappe gehalten wird und dazu bestimmt ist, in der Verschlußposition der Kappe auf einem mit dem Flakon verbundenen Sitz (9,309,509) aufzuliegen, wobei der Sitz (9,309,509) eine zentrale Öffnung (50) aufweist, die den Durchlaß des Auftragselements von einer Seite des Sitzes auf die andere ermöglicht, wobei der Flakon ein Futteral (10,310) enthält, dessen innere Aussparung (25,325) der äußeren Form des Auftragselements (6,306) angepaßt ist und das Futteral (10,310) so angeordnet ist, daß sich das Auftragselement (6,306) in Verschlußposition der Kappe darin befindet, wobei das Futteral (10,310) in seiner Wand wenigstens eine Öffnung (11,12; 311,312) aufweist, dadurch gekennzeichnet, daß die Schulter (8,308) auf dem Schaft (7,307) angebracht ist und der Sitz (9,309,509) eine entsprechende Form besitzt und mit dem Futteral (10,310) verbunden ist, wobei die wenigstens eine in der Wand des Futterals (10,310) vorgesehene Öffnung (11,12;311,312) eine Kapillaröffnung ist, die dem Produkt ermöglicht, das Auftragselement (6,306) zu tränken, die aber das Auslaufen des Produktes (2,302) aus dem Behälter, in dem es sich befindet, nach außen verhindert.

2. Vorrichtung zum Auftragen gemäß Anspruch 1, dadurch gekennzeichnet, daß der Schaft (7,307) einen zwischen der Schulter (8,308) und der Kappe (5,305) angeordneten Anschlagring (15,315) aufweist, der einem entsprechenden, in dem Flakon (3,303) angebrachten Anschlagelement (17,317) gegenüberliegt, wobei das Einklinken des einen der ringförmigen Elemente in das andere den Halt der Kappe (5,305) in geschlossener Position auf dem Flakon gewährleistet und dabei ein Druck zwischen der Schulter (8,308) des Schaftes und dem Dichtungssitz (9,309) erzeugt wird.

3. Vorrichtung zum Auftragen gemäß Anspruch 2, dadurch gekennzeichnet, daß der Hals (4,304) und die Kappe (5,305) ringförmig angeordnete, einander entsprechende gewellte Formen (16,316) aufweisen, damit eine Relativdrehung der Kappe gegenüber dem Flakon zu einer zunehmenden axialen Verschiebung der einen gegenüber dem anderen führt, die für ein Ausklinken der Anschlagelemente (15,17;315,317) des Schaftes (7,307) und des Flakons (3,303) ausreicht.

4. Vorrichtung zum Auftragen gemäß einem der Ansprüche 1 bis 3, dadurch gekennzeichnet, daß der Querschnitt der Kapillaröffnung(en) um so größer ist, je viskoser das Produkt ist.

5. Vorrichtung zum Auftragen gemäß Anspruch 4, dadurch gekennzeichnet, daß jede Kapillaröffnung einen Querschnitt zwischen 0,1 und 25 mm² aufweist.

6. Vorrichtung zum Auftragen gemäß einem der Ansprüche 1 bis 5, dadurch gekennzeichnet, daß die Außenwand des Futterals für die wenigstens eine Kapillaröffnung (12,512) mit einer kapillaren Nut (13,513) versehen ist, die in die Kapillaröffnung mündet.

7. Vorrichtung zum Auftragen gemäß Anspruch 6, dadurch gekennzeichnet, daß die Nut (13,513) in einer Axialebene des Futterals (10,310) ausgespart ist.

8. Vorrichtung zum Auftragen gemäß Anspruch 6, dadurch gekennzeichnet, daß die Nut in Form eines Rings in einer zur Achse des Futterals senkrechten Ebene ausgespart ist.

9. Vorrichtung zum Auftragen gemäß einem der Ansprüche 7 oder 8, dadurch gekennzeichnet, daß die Nut (13,513) in der Axialebene von zwei Randleisten begrenzt ist, die über die gesamte Dicke der Wand des Futterals (10,510) in Richtung Kapillaröffnung zusammenlaufen.

10. Vorrichtung zum Auftragen gemäß einem der Ansprüche 1 bis 9, dadurch gekennzeichnet, daß das Auftragselement im wesentlichen zylindrisch ist und daß die Öffnung (50) des Sitzes (9) einen etwas geringeren Querschnitt als der des Auftragselements (6) aufweist.

11. Vorrichtung zum Auftragen gemäß Anspruch 2, dadurch gekennzeichnet, daß das zum Halten der Kappe in der Verschlußposition in dem Flakon (3,303) angebrachte Anschlagelement (17,317) auf einem Zwischenrohr (30,330) ausgebildet ist, das selbst einen Ansatz (14,314,514) trägt, von dem ein Ende das Futteral (10,310) bildet, wobei der Ansatz dort, wo der Dichtungssitz (9,309,509) angebracht ist, eine axiale Bohrung aufweist.

12. Vorrichtung zum Auftragen gemäß einem der Ansprüche 1 bis 11, dadurch gekennzeichnet, daß der Dichtungssitz (9,509) in dem Flakon angebracht ist und aus einem elastischen Material besteht.

13. Vorrichtung zum Auftragen gemäß Anspruch 11, dadurch gekennzeichnet, daß das Zwischenrohr (330) aus einem elastischen Material besteht.

14. Vorrichtung zum Auftragen gemäß einem der Ansprüche 1 bis 13, dadurch gekennzeichnet, daß das Auftragselement (6,306) eine Bürste, ein Filz, eine Feder, oder ein gegebenenfalls beflockter Schaumstoff ist.

15. Vorrichtung (1) zum Auftragen eines flüssigen oder pastösen Produktes (2), wie zum Beispiel eines kosmetischen Produktes, welche einen Flakon (3,303), der einen Behälter für das Produkt (2) darstellt und der mit einem Hals (4,304) versehen ist, und eine abnehmbare Kappe (5,305) aufweist, die den Hals des Flakons verschließen kann, wobei die Kappe im Inneren einen Schaft (7,307) trägt, an dessen Ende ein Auftragselement (6,306) so befestigt ist, daß das Auftragselement (6,306) in der Verschlußposition der Kappe in den Flakon eindringt und mit dem Produkt (2) getränkt wird, wobei eine ringförmige Schulter (8,308) von der Kappe gehalten wird und dazu bestimmt ist, in der Verschlußposition der Kappe auf einem mit dem Flakon verbundenen Sitz (9,309,509) aufzuliegen, wobei der Sitz (9,309,509) eine zentrale Öffnung (50) aufweist, die den Durchlaß des Auftragselements von einer Seite des Sitzes auf die andere ermöglicht, wobei der Flakon ein Futteral (10,310) enthält, dessen innere Aussparung (25,325) der äußeren Form des Auftragselements (6,306) angepaßt ist und das Futteral (10,310) so angeordnet ist, daß sich das Auftragselement (6,306) bei Verschlußposition der Kappe darin befindet, wobei das Futteral (10,310) in seiner Wand wenigstens eine Öffnung (11,12; 311,312) aufweist, dadurch gekennzeichnet, daß das in der Vorrichtung kondionierte Produkt (2) ein Eyeliner oder eine Maskara ist, und daß die Schulter (8,308) auf dem Schaft (7,307) angebracht ist, wobei der Sitz (9,309,509) eine entsprechende Form besitzt und mit dem Futteral (10,310) verbunden ist, wobei die wenigstens eine in der Wand des Futterals (10,310) vorgesehene Öffnung (11,12;311, 312) eine Kapillaröffnung ist, die es dem Produkt ermöglicht, das Auftragselement (6,306) zu tränken, die aber das Auslaufen des Produktes (2,302) aus dem Behälter, in dem es sich befindet, nach außen verhindert.

16. Vorrichtung zum Auftragen gemäß Anspruch 15, dadurch gekennzeichnet, daß die Außenwand des Futterals für die wenigstens eine Kapillaröffnung (12,512) mit einer in die Kapillaröffnung mündenden Kapillarnut (13,513) versehen ist.

17. Vorrichtung zum Auftragen gemäß einem der Ansprüche 1 bis 16, dadurch gekennzeichnet, daß einerseits das Futteral (10,310) und andererseits der Schaft (7,307) und dessen Auftragselement (6,306) einander entsprechen, damit beim Einsetzen und beim Herausziehen des Auftragselements eine Kolbenwirkung hervorgerufen wird.
